# EUROPÄISCHE PATENTSCHRIFT

(11) **EP 0 339 123 B1**
(45) Veröffentlichungstag und Bekanntmachung des Hinweises auf die Patenterteilung: **20.03.1991**
(21) Anmeldenummer: 88107294.6
(22) Anmeldetag: 06.05.1988
(51) Int. Cl.: A44C 5/00, A44C 5/02

(54) **Armband, insbesondere Uhrenarmband**
Bracelet, especially a watch strap
Bracelet, en particulier bracelet-montre

(30) Priorität: 25.04.1988 DE 8805454 U
(43) Veröffentlichungstag der Anmeldung: 02.11.1989
(73) Patentinhaber: GERHARD D. WEMPE KG, D-2000 Hamburg 1 (DE)
(72) Erfinder: Kienhöfer, Gerhard, D-7534 Birkenfeld (DE)
(74) Vertreter: Minetti, Ralf, Dipl.-Ing.

(56) Entgegenhaltungen:
- CH-A- 325 212
- GB-A- 230 986
- US-A- 3 680 304

## Beschreibung

Gegenstand der Erfindung bildet gemät Oberbegriff dass Ansprusches 1 ein Armband, insbesondere ein Uhrenarmband, mit einem auswechselbar angeordneten Lederband, das sich mit seinen Randabschnitten in U - förmige Halterungen des Armbandes erstreckt, die durch Stege miteinander verbunden sind (siehe beispielsweise CH-A-325212).

Zum Tragen einer Uhr sind Uhrarmbänder bekannt, die aus Metall wie Stahl oder Gold bestehen oder aus einem Gewebe oder aus Leder sowie aus einer Kombination dieser Stoffe. In der Regel sind diese Uhrarmbänder so gestaltet, daß ihre äußere Beschaffenheit nicht veränderbar ist und sich damit nicht wechselnden geschmacklichen Richtungen nach Bedarf anpassen lassen.

Nach der GB-A-230 986 ist ein Armreif bekannt, dessen äußere Beschaffenheit zwar veränderbar ist durch den Austausch eines auswechselbar angeordneten Lederbandes. Bei diesem Armreif sind die seitlich angeordneten etwa U-förmigen Führungen für die Seitenränder des Lederbandes durch einen steifen Boden miteinander verbunden, der mit Fenstern versehen sein kann. Wenn ein solcher Armreif beispielsweise aus Gold besteht, so ist der Materialaufwand für die Halterung des Lederbandes verhältnismäßig groß, wobei hinzukommt, daß der das Band unten unterstützende Boden für den Betrachter nicht sichtbar ist. Für die Halterung einer Uhr ist ein solcher Armreif jedoch nicht geeignet, weil er über die Hand hinweg auf den Unterarm bzw. auf das Handgelenk aufgesteckt werden muß und demzufolge einen so großen Durchmesser aufweisen muß, daß sich die Uhr auf dem Handgelenk verdrehen kann. Gleiches gilt für steife Armreifabschnitte entsprechend der CH -A-325 212, die eine Anordnung zeigt, bei welcher die beiden seitlichen U- förmigen Führungen für ein austauschbares Band durch einen durchgehenden Boden miteinander verbunden sind und demzufolge steif sind.

Nach der US- A-3,680,304 ist zwar ein Gliederband bekannt. Bei ihm besteht jedoch nicht die Möglichkeit beispielsweise ein Lederband zum Zwecke seines Austausches durch alle Glieder auswechselbar hindurch zu ziehen.

Aufgabe der Erfindung ist es, ein flexibles Armband, insbesondere ein Uhrenarmband zu schaffen, das sich durch die Austauschbarkeit eines wesentlichen, dem äußeren Bild ein kennzeichnendes Gepräge gebenden Bestandteiles unterschiedlichen Geschmacksrichtungen in Form und Farbe anpassen läßt.

Gemäß der kennzeichwerden Teil des Anspruche 1 ist dafür vorgesehen, daß die Halterungen terungen in Glieder unterteilt sind, die durch Gelenke miteinander verbunden sind, welche aus Laschen bestehen, die auf der Innenseite der Mittelstege zweier Glieder mit ihren beiden Enden befestigt sind.

Eine derartige Ausbildung eines Armbandes erlaubt es auch einem technisch oder handwerklich nicht besonders erfahrenen Träger des Armbandes ein ursprünglich vorhandenes Lederband gegen ein anderes, äußerlich sich in der Farbe, Form oder im Material unterscheidendes Band auszutauschen, um veränderten Moderichtungen nachkommen zu können oder sich in der Art der Darstellung besonderen Ereignissen, Vorkommnissen oder gesellschaftlichen Veranstaltungen anpassen zu können. Dieses bietet sich durch die Möglichkeit, ein Lederband einer vorgegebenen Farbe gegen das einer anderen Farbe auszutauschen wie auch ein Band beispielsweise aus Nappaleder beispielsweise gegen eines aus Krokodilleder oder einer anderen Oberflächenstruktur auszutauschen, darüber hinaus aber auch gegen ein anderes Band beispielsweise aus Silber oder Gold bzw. ein Band aus einem anderen Material als Leder.

Die auf der Außenseite liegenden Schenkel der U-förmigen Halterungen können Ansätze tragen, die als zusätzliche Halterungen für das auswechselbare Lederband bzw. Abstützungen desselben wirksam sind und zu einer vorteilhaften dekorativen Wirkung beitragen.

Stattdessen oder zusätzlich können die auf der Außenseite liegenden Schenkel der U-förmigen Halterungen durch Träger miteinander verbunden sein, die im Abstand zueinander stehen und geeignet sind, neben einer Führung des Lederbandes als Träger einer oder mehrerer Schmucksteine zu wirken, durch welche die gesamte Aufmachung des Armbandes gesteigert wird.

Weitere Merkmale der Erfindung bilden Gegenstand der Unteransprüche und sind nachstehend unter Bezugnahme auf eine Zeichnung an Ausführungsbeispielen erläutert. In der Zeichnung zeigen:
**Figur 1**: den Teilausschnitt eines gegliederten Uhrenarmbandes in perspektivischer Darstellung;
**Figur 2**: einen Querschnitt durch das Band der Figur 1;
**Figur 3**: eine Seitenansicht von zwei benachbarten Gliedern;
**Figur 4**: Einzelteile des Endabschnittes eines Armbandes;
**Figur 5**: die Teildraufsicht auf ein Uhrenarmband

Das in den Figuren 1 bis 5 wiedergegebene Uhrenarmband besteht aus zwei Halterungen 1 und 1′, von denen die vornliegende Halterung 1 an der Randseite liegt, die der Hand des Trägers zugewandt ist, während die hintere Halterung 1′ auf der gegenüberliegenden Seite liegt.

Die Halterungen 1 und 1′ sind in einzelne, gelenkig miteinander verbundene Glieder 2 und 2′ unterteilt, die in der Aufeinanderfolge abwechselnd aus Gold und Stahl bestehen.

Die einzelnen Glieder 2 und 2′ sind im querschnitt U-förmig gestaltet, wobei der beim Tragen des Armbandes außenliegende Schenkel 4 jedes Gliedes über den Mittelsteg 3 mit dem innen am Arm anliegenden Innenschenkel 5 unter Freilassung eines Abstandes für die Aufnahme eines Lederbandes 7 verbunden ist.

Für die Einhaltung eines vorgegebenen Abstandes zwischen den Halterungen 1 und 1′ sind Stege 6 vorgesehen, welcheim Abstand zueinander stehend, die Innenschenkel 5 einzelner Glieder 2 und 2′ miteinander verbinden. Diese Stege 6 sind von unterschiedlicher Länge insoweit, als dadurch ein konvergenter Verlauf der Halterungen 1 und 1′ in Richtung auf den Verschluß 11 des Armbandes gegeben ist, der den Einschub eines Lederbandes 7 von der dem Verschluß 11 abgewandten Seite her erleichtert.

Die einzelnen Glieder 2 und 2′ sind jeweils durch zwei Glieder verbindende Laschen 8 miteinander gelenkig verbunden, welche durch Nieten 9 und 9′ (Figur 3) auf der Innenseite der Mittelstege 3 an ihren Enden drehbeweglich gehalten sind.

Die an den als eine sogenannte Doppelfaltschließe ausgebildeten Verschluß 11 angrenzenden Glieder 2 bzw. 2′ sind jeweils mit einer von außen her zugänglichen Schraube 10 bzw. 10′ versehen, um diese Glieder vom Armband ablösen zu können und dadurch das Armband zu verkürzen, wenn derartiges durch die spezielle Größe des Handgelenkes vom Träger als Anpassung zweckmäßig erscheint.

Der Verschluß 11 besteht aus drei Bügeln 12, 13 und 14, die jeweils durch Drehgelenke 15 miteinander sowie den beiden Enden der zwei Armbandhälften in bekannter Art und Weise verbunden sind.

Die anderenends angeordneten Glieder 2 und 2′ der Halterungen sind mit Durchstecköffnungen 20 und 20′ versehen für einen Federstift 18, der sich durch eine am Ende des Lederbandes 7 angeordnete Schlaufe 17 erstreckt und mit seinen freistehenden Endzapfen 19 an den Armen 31 einer Uhr 30 lösbar zu befestigen ist.

Für die Herstellung dieser Verbindung wird entsprechend Figur 4 das Lederband 7 soweit zwischen die beiden Halterungen 2 und 2′ in der Richtung des Pfeiles 22 eingeschoben, bis die Schlaufe 17 zwischen den Durchstecköffnungen 20 und 20′ liegt. Danach kann der Federstift 18 durch die Öbffnungen 20, die Schlaufe 17 und die Öbffnung 21 durchgesteckt werden, um anschließend mit seinen frei vorstehenden und unter dem Druck von einer nicht dargestellten Feder stehenden Zapfen 19 in Sacklöchern der Arme 31 der Uhr 30 verankert zu werden.

Das Band 7, das im Austausch angeordnet beispielsweise auch aus einem Goldgewebe bestehen kann oder einem anderen Material als Leder, wird auf seiner Innenseite abgestützt durch die Stege 6 und kann auf seiner Außenseite durch zusätzlich vorgesehene Träger 32 gehalten werden oder nur durch vorstehende Ansätze 28, die geeignet sind für die Aufnahme von Schmucksteinen 33 wie beispielsweise Edelsteinen oder Diamanten als weitere geschmackvolle Ausgestaltung des Armbandes, wobei nicht ausgeschlossen ist, daß derartige Edelsteine auch unmittelbar auf den Gliedern 2 bzw. 2′ angeordnet sein können.

## Patentansprüche

1. Armband, insbesondere Uhrenarmband, mit einem auswechselbar angeordneten Lederband (7), das sich mit seinen Randabschnitten in U-förmige Halterungen des Armbandes erstreckt, die durch Stege (6) miteinander verbunden sind, dadurch gekennzeichnet, daß die Halterungen (1, 1′) in Glieder (2, 2′) unterteilt sind, die durch Gelenke miteinander verbunden sind, welche aus Laschen (8) bestehen, die auf der Innenseite der Mittelstege zwei er Glieder (2) mit ihren beiden Enden befestigt sind.

2. Armband nach Anspruch 1, dadurch gekennzeichnet, daß die beiden Glieder (2, 2′) am Ende des Armandes mit einer Durchstecköffnung (20, 20′) für die Endzapfen (19) eines Federstiftes (18) versehen sind, der sich durch eine Schlaufe (17) des Lederbandes (7) erstreckt.

3. Armband nach Anspruch 1, dadurch gekennzeichnet, daß die endseitig angeordneten Glieder (2, 2′) mit einer Bohrung im Mittelsteg (1) versehen sind, durch die hindurch sich eine mit dem Kopf an der Außenseite liegende Schraube (10) in eine Lasche (8) erstreckt.

4. Armband nach Anspruch 1, dadurch gekennzeichnet, daß die auf der Außenseite liegenden Schenkel (4) der U-förmigen Halterungen (1, 2) Ansätze (28) tragen.

5. Armband nach Anspruch 1, dadurch gekennzeichnet, daß die auf der Außenseite liegenden Schenkel (4) der U-förmigen Halterungen (1, 2) durch im Abstand voneinander stehende Träger (32) verbunden sind.

6. Armband nach Anspruch 5, dadurch gekennzeichnet, daß die Träger (32) oder Ansätze (28) auf ihrer Außenseite einen oder mehrere Schmucksteine (33) tragen.

7. Armband nach Anspruch 1, dadurch gekennzeichnet, daß die einzelnen Glieder (2, 2′) mit Schmucksteinen (33) versehen sind.

8. Armband nach Anspruch 1, dadurch gekennzeichnet, daß die einzelnen Glieder (2, 2′) in der Folge abwechselnd aus verschiedenen Werkstoffen wie Stahl und Gold bestehen.

9. Armband nach Anspruch 1, dadurch gekennzeichnet, daß das Armband in zwei gleichartige Hälften unterteilt ist, die einenends mit einer Uhr (30) verbunden sind und anderenends durch einen Verschluß (11).

10. Armband nach Anspruch 1, dadurch gekennzeichnet, daß die Halterungen (1, 2) zu ihren Enden hin konvergierend ausgerichtet sind.

## Claims

1. Bracelet, especially a watch-strap, with a leather strap (7) arranged so as to be replaceable which extends with its edge portions in U-shaped mountings of the bracelet being connected with each other by crossbars (6), characterized in that the mountings (1, 1′) are divided into elements (2, 2′) connected with each other by joints constituted by tongues (8) which are fixed with both of their ends on the inner side of the central crossbars of two elements (2).

2. Bracelet according to claim 1, characterized in that both elements (2, 2′) at the end of the bracelet are provided with a duct hole (20, 20′) for the end pins (19) of a spring bolt (18) which extends through a slipknot (17) of the leather strap (7).

3. Bracelet according to claim 1, characterized in that the elements (2, 2′) arranged in the end part thereof are provided with a bore in the central crossbeam (3) through which a screw (10) with the head on the external side extends in a tongue (8).

4. Bracelet according to claim 1, characterized in that the legs (4) of the U-shaped mountings (1, 2) on the external side bear shoulders (28).

5. Bracelet according to claim 1, characterized in that the legs (4) of the U-shaped mountings (1, 2) on the external side are connected by supports (32) spaced from each other.

6. Bracelet according to claim 5, characterized in that the supports (32) or shoulders (28) bear one or several precious stones (33) on their external side.

7. Bracelet according to claim 1, characterized in that the different elements (2, 2′) are provided with precious stones (33).

8. Bracelet according to claim 1, characterized in that the differernt elements (2, 2′) are made of different materials, such as steel and gold, following alternately.

9. Bracelet according to claim 1, characterized in that the bracelet is divided into two similar halfs which are connected to a watch (30) on one end and by a fastening (11) on the other end.

10. Bracelet according to claim 1, characterized in that the mountings (1, 2) are adjusted so as to be convergent towards their ends.

## Revendications

1. Bracelet, en particulier bracelet-montre, avec une bande en cuir (7) disposée en pouvant être remplacée qui s'étend avec ses portions marginales dans des fixations en forme de U du bracelet qui sont reliées l'une à l'autre par des traverses (6), caractérisé en ce que les fixations (1, 1′) sont divisées en éléments (2, 2′) qui sont reliés les uns aux autres par des articulations constituées par des languettes (8) qui sont fixées par leurs deux extrémités sur la face intérieure des traverses centrales de deux éléments (2).

2. Bracelet selon la revendication 1, caractérisé en ce que les deux éléments (2, 2′) à l'extrémité du bracelet sont équipés d'un orifice de passage (20, 20′) pour les tenons d'extrémité (19) d'un boulon d'assemblage à ressort (18) qui traverse un noeud coulant (17) de la bande en cuir (7).

3. Bracelet selon la revendication 1, caractérisé en ce que les éléments (2, 2′) placés en extrémité sont équipés d'un perçage dans la traverse centrale (3) par lequel passe une vis (10), qui s'étend dans une languette (8), avec la tête placée sur la face extérieure.

4. Bracelet selon la revendication 1, caractérisé en ce que les branches (4) des fixations (1, 2) en forme de U qui se trouvent sur la face extérieure portent des saillies (28).

5. Bracelet selon la revendication 1, caractérisé en ce que les branches (4) des fixations (1, 2) en forme de U qui se trouvent sur la face extérieure sont reliées par des supports (32) espacés l'un de l'autre.

6. Bracelet selon la revendication 5, caractérisé en ce que les supports (32) ou les saillies (28) portent une ou plusieurs pierres précieuses (33) sur leur face extérieure.

7. Bracelet selon la revendication 1, caractérisé en ce que les différents éléments (2, 2′) sont pourvus de pierres précieuses (33).

8. Bracelet selon la revendication 1, caractérisé en ce que les différents éléments (2, 2′) sont constitués par différents matériaux, tels que l'acier et l'or, qui se succèdent en alternance.

9. Bracelet selon la revendication 1, caractérisé en ce que le bracelet est divisé en deux moitiés similaires qui sont reliées à l'une de leurs extrémités à une montre (30) et à l'autre extrémité par une fermeture (11).

10. Bracelet selon la revendication 1, caractérisé en ce que les fixations (1, 2) sont orientées en étant convergentes vers leurs extrémités.
